# EUROPÄISCHE PATENTSCHRIFT

(11) **EP 2 055 395 B1**
(45) Veröffentlichungstag und Bekanntmachung des Hinweises auf die Patenterteilung: **15.10.2014**
(21) Anmeldenummer: 08167886.4
(22) Anmeldetag: 30.10.2008
(51) Int. Cl.: B07B 1/28, B07B 13/00, B07B 13/05, B07B 13/10, B07B 13/16, B07B 4/08

(54) **Verfahren und Vorrichtung zum Aussieben von Partikeln**
Method and device for sieving out particles
Procédé et dispositif destinés au criblage de particules

(30) Priorität: 02.11.2007 DE 102007052473
(43) Veröffentlichungstag der Anmeldung: 06.05.2009
(73) Patentinhaber: Fraunhofer Gesellschaft zur Förderung der angewandten Forschung e.V., 80686 München (DE)
(72) Erfinder: Von Campe, Dr., Hilmar, 61352, Bad Homburg (DE); Buss, Werner, 63456, Hanau (DE)
(74) Vertreter: Stoffregen, Hans-Herbert

(56) Entgegenhaltungen:
- EP-A1- 0 015 633
- EP-A1- 0 159 050
- DE-C1- 19 526 841
- DE-U1- 20 218 848
- FR-A1- 2 218 145
- US-A- 4 181 603
- US-A- 5 806 686

## Beschreibung

Die Erfindung bezieht sich auf ein Verfahren zum Aussieben von ersten Partikeln aus einem erste und zweite Partikel umfassenden Granulat durch Fördern des Granulats entlang einer Siebfläche, wobei die ersten Partikel ein Aspektverhältnis a₁ mit a₁ > n : 1, mit n = 2, 3, > 3 und die zweiten Partikel eine Dimensionierung aufweisen, die ein Hindurchfallen durch die Maschen der Siebfläche ermöglicht, wobei das Granulat entlang der Siebfläche zwischen dieser und einer sich entlang der Siebfläche erstreckenden Abdeckung gefördert wird und durch die Abdeckung bedingt die ersten Partikel mit ihren Längsachsen entlang der Siebfläche verlaufend ausgerichtet werden, wobei Längenerstreckung eines jeden ersten Partikels größer als Maschenweite des die Siebfläche bildenden Siebs ist und Längenerstreckung der zweiten Partikel gleich oder kleiner als die Maschenweite ist.

In der Halbleiterindustrie werden z. B. aus einer Schmelze Kristalle gezogen. Beispielhaft sind das Czochralsky oder das Edged-Defined-Film-Fed-Growth - Verfahren (EFG-Verfahren) zu nennen. Dabei ist es insbesondere bei letzterem Verfahren notwendig, dass kontinuierlich Partikel in einem Umfang der Schmelze zugeführt werden, wie Material durch die wachsenden Kristalle aus der Schmelze entfernt wird.

Die ein Granulat bildenden Partikel werden der Schmelze über Rohrleitungen zugeführt. Dabei muss sichergestellt sein, dass ein weitgehend geometrisch homogenes Granulat gefördert wird, also insbesondere Langkörner mit einem Aspektverhältnis > 3 : 1 entfernt sind, die anderenfalls hängen bleiben und zu einer Verstopfung des Rohres führen können.

Zum Abtrennen nadelförmiger Partikel können Sieb-Kaskaden eingesetzt werden, wobei üblicherweise drei Siebrinnen übereinander angeordnet sind. Die geneigt angeordneten Rinnen werden in Vibration versetzt, wobei das Auswurfende der jeweils oberen Rinne über den in Förderrichtung betrachteten Anfang der darunter liegenden Rinne hinausragt, so dass die Langkörner abgeworfen werden und nicht in die nachfolgende Rinne fallen können. Demgegenüber fallen die regelmäßig geformten Körner durch das Siebgewebe von Siebrinne zu Siebrinne. Nachteilig bei diesem Verfahren ist, dass auch kleinere Partikel wie Staub durch das Siebgewebe fallen, so dass eine Entstaubung nicht erfolgt. Aufgrund der Reinheitsforderung sollte jedoch vermieden werden, dass der Schmelze Staub zugeführt wird, da dieser aufgrund der großen Gesamtoberfläche unproportional stark verunreinigt ist. Nachteilig ist des Weiteren, dass der durch die Siebgewebe fallende Staub auch die größeren Partikel beschmutzt.

Zum Absieben von Langkörnern ist es auch bekannt, Trommelsiebmaschinen einzusetzen, die sich um die Zylinderachsen drehen und zu lange Nadeln vom Granulat trennen. Diese können sodann bei leicht schräg gestellter Trommelachse aus dem Innenbereich der Trommelachse herausrutschen.

Ferner sind Überlängenabscheider zum Absieben von Überlängen, Verkettungen und Agglomeraten aus Kunststoffgranulaten bekannt. Dabei werden nadelförmige Teilchen mittels eines sehr flachen Wurfwinkels am Aufstellen gehindert.

Die nach dem Stand der Technik eingesetzten Verfahren können Langkörner bzw. nadelförmige Partikel nur unvollkommen absieben, da nicht ausgeschlossen ist, dass sich einige nadelförmige Partikel zufällig und zeitweise senkrecht stellen und somit durch die Maschen des Siebes fallen können.

Um eine effektive Entstaubung zu erreichen, ist es bekannt, das Granulat aufzuwirbeln, wobei der freiwerdende Staub abgeworfen und abgesaugt oder abgeblasen wird. Die Granulatpartikel werden dabei durcheinander gewirbelt und mit hoher kinetischer Energie auf die Begrenzungen des die Partikel aufnehmenden Gerätes, also dessen Wandungen geschleudert. Dies führt wiederum zu einer Staubentwicklung und Verschmutzung des Granulats durch Abrieb.

Ein Verfahren der eingangs genannten Art ist der DE-C-195 26 841 zu entnehmen. Zum Trennen von zumindest zwei in der Kornform unterschiedlichen Fraktionen eines aus z. B. Baumischabfällen und Fremdstoffen wie Dübeln bestehenden Feststoffgemisches wird dieses entlang eines Siebbodens gefördert, der eine Maschenweite für den Durchgang einer der Fraktionen aufweist. Beabstandet zu dem Siebboden sind eine Abdeckplatte oder eine Gliederkette angeordnet, um zu verhindern, dass die länglichen Körner einer der Fraktionen sich aufrichten, so dass diese nicht durch den Siebboden fallen können. Der Abstand zwischen der Abdeckplatte und dem Siebboden kann verstellt werden. Um eine Optimierung bezüglich des Abstandes zu erzielen werden Versuche durchgeführt.

Eine Vorrichtung zum Sortieren von länglichen Gegenständen ist der DE-U-202 18 848 zu entnehmen. Um die Gegenstände auf einer Siebfläche auszurichten, ist eine Platte vorgesehen, die in Abhängigkeit von der Partikelgröße eingestellt werden muss. Entsprechende Vorrichtungen sind auch der FR-A-2 218 145 und der US-A-4,181,603 zu entnehmen.

Ein Verfahren zum Absieben von Materialien ist der US-A-4,194,970 zu entnehmen. Hierzu wird ein Siebboden benutzt, der unter einem Winkel bevorzugterweise zwischen 45° und 60° zur Horizontalen geneigt verläuft.

Der vorliegenden Erfindung liegt die Aufgabe zu Grunde, aus einem Granulat oder Granulatgemisch eine bestimmte Materialfraktion abzusieben, die sich in zumindest einer Dimension geometrisch von dem übrigen Material unterscheidet. Speziell sollen erste nadelförmige Partikel mit einem Aspektverhältnis (Länge zu Breite) von zumindest größer 2 : 1, insbesondere = 3 : 1 von dem weiteren Material abgesiebt werden. Ein weiterer Aspekt der Erfindung sieht vor, dass das von den ersten Partikeln befreite Granulat staubarm ist, wobei es während des Absiebens zu verhindern ist, dass Verunreinigungen durch Abrieb des Materials der Vorrichtung eingebracht werden, mittels der das Absieben erfolgt. Insbesondere soll die Aufgabe gelöst werden, ein zeitaufwendiges Einstellen der Spalthöhe zwischen Abdeckung und Siebfläche zu vermeiden, wenn eine Änderung der Größe der Partikel erfolgt.

Verfahrensmäßig wird die Aufgabe im Wesentlichen dadurch gelöst, dass als Abdeckung eine Folie, die sich schwerkraftbedingt auf die Partikel auflegt, oder eine Platte verwendet wird, die um eine quer zur Förderrichtung des Granulats auf der Siebfläche und im Bereich des aufgabenseitigen Querrands des Siebes verlaufende Achse derart schwenkbar ist, dass eine Anpassung eines zwischen der ersten Siebfläche und der Abdeckung verlaufenden Spalts in Abhängigkeit von Größe und/oder Form der Partikel erfolgt.

Erfindungsgemäß erfolgt eine selbstregulierende Anpassung an die entlang des Siebbodens auszurichtenden ersten Partikel, so dass auch bei Schwankungen im Aspektverhältnis sichergestellt ist, dass die gewünschte Trennung zwischen den ersten und zweiten Partikeln erfolgt, eine Möglichkeit, die der Stand der Technik bei der Verwendung einer Platte als Abdeckung nicht bietet. Daher ist es auch nach dem Stand der Technik erforderlich, dass der Abstand zwischen der Abdeckung und dem Siebboden durch Versuche ermittelt wird, um die gewünschte Trennung durchzuführen. Aber auch Kettengehänge bieten diese Möglichkeit nicht, da diese sich entlang der Transportrichtung der Partikel bewegen können, so dass infolgedessen ein Aufrichten der nicht abzusiebenden Partikel nicht zwingend unterbunden werden kann. Ferner können die Ketten des Gehänges zueinander einen Abstand aufweisen, der die Möglichkeit bietet, dass nicht abzusiebende Partikel von den Ketten nicht erfasst werden und sich somit aufrichten können.

Aufgrund der erfindungsgemäßen Lehre ist sichergestellt, dass sich in dem Granulat vorhandene Langkörner als die ersten Partikel nicht "aufstellen" können, so dass diese nicht durch die Maschen des Siebs hindurchfallen. Vielmehr ist die Maschenweite derart ausgelegt, dass allein die zweiten Partikel durch die Maschen hindurchfallen, die insbesondere ein Aspektverhältnis ≤ 3:1 aufweisen.

Zu dem Aspektverhältnis a1 der ersten Partikel ist anzumerken, dass dieses dem Grunde nach betragen kann a1 > n : 1 mit n = 2, 3 oder größer 3, wobei das Aspektverhältnis an die jeweilige Aufgabe angepasst werden kann.

Aspektverhältnis bedeutet dabei das Verhältnis von Länge der Partikel zu deren Breite. Unabhängig hiervon ist grundsätzlich als weiteres Kriterium für das Aussieben der ersten Partikel anzugeben, dass die Länge der ersten Partikel größer als 5 mm ist. Partikel kleinerer Längen, deren Aspektverhältnis gleichfalls größer 3:1 ist, sind im zuvor aufgezeigten Sinne nicht als erste Partikel zu bezeichnen. Die Längenangabe von mehr als 5 mm ist dabei keine feste Größe, sondern kann in Abhängigkeit von dem Material des Granulats bzw. den Anforderungen bezüglich der Fördereigenschaften durch ein Rohrsystem variiert werden.

Ganz allgemein wird erfindungsgemäß vorgeschlagen, dass aufgrund der sich entlang der Siebfläche erstreckenden Abdeckung sichergestellt ist, dass eine Materialfraktion, die sich in ihrer Längenerstreckung geometrisch von den übrigen Partikeln unterscheidet, abgesiebt wird, da die Abdeckung ein Aufrichten der entsprechenden Partikel mit der Folge verhindert, dass diese nicht durch die Maschen des Siebes hindurch fallen können.

Insbesondere ist das erfindungsgemäße Verfahren für zerkleinerte Silicium-Rohlinge anwendbar, die ihrerseits bei hohen Temperaturen aus einem Wirbelbett mittels Gasphasenabscheiden von Silan bei einer Temperatur zwischen 600 °C und 900 °C oder von Trichlorsilan bei einer Temperatur von 1000 °C bis 1350 °C in reduziertem Wasserstoff abgeschieden werden. Das entsprechend entstehende Poly-Silicium wird zerkleinert. Die Kornform des Materials ist aufgrund der vorgegebenen Struktur von Poly-Silicium länglich mit in etwa kreisförmigem Querschnitt (in etwa nadelförmig), wobei sich üblicherweise nur ganz wenige nadelförmige Partikel in der Gesamtmenge befinden. Diese müssen jedoch vollständig entfernt werden, um erwähntermaßen eine Behinderung beim Transport durch ein Rohrsystem auszuschließen.

Aber nicht nur auf zerkleinerte Poly-Silicium-Materialien beschränkt sich die Erfindung. Auch für die Kristallzucht benutzter Waferbruch kann entsprechend ausgesiebt werden, wobei sich erwähntermaßen das Aspektverhältnis durch die Länge der Waferbruchstücke zu dessen Breite ergibt, die das Waferbruchstück beim Transport auf dem Sieb senkrecht zu der von dem Sieb aufgespannten Ebene aufweist.

Ganz allgemein können aufgrund der erfindungsgemäßen Lehre Granulate aus Halbleitermaterial wie Silicium, Germanium, GaAs, GaP, CdS, CdTe, CuInSe₂ und andere Verbindungsleiter aus der Sorte III-V, II-VI, aber auch Werkstoffe wie SiO₂ als Grundmaterial für die Herstellung von Quarz, Gläsern sowie keramische Materialien wie SiC, A1203, Si3N4 und andere Stoffe, die als Granulat verarbeitet werden sollen, in eine Gutfraktion und in eine solche durch Sieben aufgeteilt werden, dessen Partikel ein nicht gewünschtes Aspektverhältnis aufweisen.

Oben aufgestellte Überlegungen gelten auch für das Absieben metallischer Überlängen und auch für nadelförmige metallische Partikel, selbst für Nadeln, Nägel und Schrauben. Insoweit erstreckt sich die Erfindung auch auf entsprechende Teile.

Bei der Zerkleinerung von Materialien wie Poly-Silicium kann es durch Abrieb zu Verunreinigungen kommen. Dabei lagern sich die Verunreinigungen an der Oberfläche ab, so dass eine Verschmutzung proportional zur vorhandenen Oberfläche erfolgt. Daher ist nach einem weiteren Aspekt der Erfindung sicherzustellen, dass während der Zerkleinerung entstandene Staubanteile, deren Korngröße üblicherweise < 10 µm ist, nicht durch Absieben entfernt werden, da anderenfalls die Gefahr besteht, dass der Staub an den größeren Partikeln anhaftet. Daher ist erfindungsgemäß vorgesehen, dass vor dem eigentlichen Siebprozess eine Entstaubung erfolgt. Hierzu kann dem ersten Sieb ein zweites Sieb geringerer Maschenweite vorgeschaltet sein. Insbesondere sind Maschenweiten zwischen 0,3 mm und 1 mm zu bevorzugen.

Es hat sich jedoch gezeigt, dass allein ein Absieben von Staub nicht ausreichend ist. Daher wird erfindungsgemäß vorgeschlagen, dass über das zweite Sieb mit einer Maschenweite von vorzugsweise zwischen 0,3 mm bis 1 mm, insbesondere zwischen 0,5 mm und 0,8 mm eine Absaugung zugeordnet ist, die sich oberhalb bzw. unterhalb des Siebes erstreckt. Bevorzugterweise erfolgt die Absaugung von der Oberseite des Siebes aus, um zu verhindern, dass größere Partikel beim Absaugen von der Unterseite des Siebes her Maschen zusetzen.

Die Absaugung erfolgt insbesondere mit einem großen Saugquerschnitt derart, dass das Sieb über seine gesamte Breite abgedeckt ist. Ferner sollte die Erstreckung in Sieblängsachse, also in Richtung des Transportweges, betragen a x b, wobei 5 cm ≤ a ≤ 1 mit 1 = Sieblänge und b = Siebbreite ist. Je größer a gewählt wird, desto besser können abgelöste Mikro-Partikel entfernt werden und desto geringer ist die Wahrscheinlichkeit, dass Granulatpartikel der Gutfraktion also diejenigen, die eine gewünschte Größe zur Weiterverarbeitung aufweisen, mit abgesaugt werden.

Bevorzugterweise und zur Erzielung einer effektiven Absaugung ist vorgesehen, dass das Granulat vor der Saugdüse bzw. -öffnung vertikal herabfällt. In diesem Fall kann der Saugstrom so gewählt werden, dass die Partikel der Gutfraktion, insbesondere solche einer Korngröße mit mittlerem Durchmesser zwischen 0,3 mm bis 0,5 mm, nicht abgesaut werden, wohingegen mikroskopisch kleine Partikel (≤ 0,3 mm) vom Saugstrom erfasst und somit abgesaugt werden.

Das so entstaubte Granulat gelangt dann auf das Sieb, auf dem die ersten Partikel abgesiebt werden. Dabei sollte das Sieb oberhalb der geschlossenen Bodenfläche einer vibrierenden Siebrinne angeordnet sein, die insbesondere mittels eines Magnetvibrators in Schwingung versetzt wird. Das den Boden bildende Sieb zw. das Siebgewebe, das zur Vermeidung eines Metallabriebs aus Kunststoff bestehen sollte, ist erfindungsgemäß mit einer Abdeckung wie einer Folie abgedeckt, die eine Dicke zwischen 50 µm und 1 mm, insbesondere im Bereich von 500 µm aufweisen kann. Über eine Eintrittsöffnung gelangen die Partikel in den Raum zwischen der Abdeckung, also der Folie und dem Sieb bzw. dem Siebgewebe. Gleichmäßig geformte Partikel können durch die Siebmaschen hindurchfallen, wohingegen die Langkörner aufgrund der Abdeckung mit ihren Längsachsen entlang der von dem Sieb aufgespannten Ebene ausgerichtet und somit gehindert werden, sich aufzurichten und durch das Sieb zu fallen. Auf diese Weise gelingt es effektiv, Langkörner abzusieben, so dass selbst Einzelkörner in sehr geringen Mengen von z. B. 1 Gew.-% aus der Gesamtmenge zuverlässig ausgesiebt werden können. Die Langkörner fallen am Ende des Siebes aus der Siebrinne heraus und können in einem separaten Behälter aufgefangen und gesammelt werden.

Anstelle einer Folie, die selbstjustierend wirkt, da diese schwerkraftbedingt auf den entlang des Siebs durch Vibration geförderten Partikeln aufliegt, kann auch eine Platte als Abdeckung benutzt werden, die z. B. eine Dicke zwischen 2 mm und 4 mm aufweist und eigensteif ist. Eine diesbezügliche Platte ist schwenkbar um eine Achse gelagert, die quer zur Förderrichtung und oberhalb des Aufgabebereichs der Siebrinne verläuft.

Dabei ist die Platte aufgabeseitig derart gebogen, dass sich eine trichterförmig Öffnung für das zuzuführende Granulat ergibt.

Durch die schwenkbar gelagerte Platte ergibt sich gleichfalls eine Selbstjustierung.

Das die ersten Partikel absiebende Sieb ist vorzugsweise zur Horizontalen geneigt, wobei die Siebaufgabe auf einem höheren Punkt als das Ende verläuft.

Insbesondere beschreibt die von dem Sieb aufgespannte Fläche bzw. Ebene zur Horizontalen einen Winkel a mit 0° = a = 60°, wobei der bevorzugte Wertebereich zwischen 0° und 20° liegt. In Abhängigkeit von dem Neigungswinkel a können auch z. B. plattenförmige Langkompartikel herausgesiebt werden, indem man das Sieb als Lochblech mit rechteckigen Spalten ausführt. In Abhängigkeit von dem Winkel a kann des Weiteren die Transportgeschwindigkeit erhöht werden.

Erfingdungsgemäß wird ein Verfahren zur Gewinnung eines reinen von langkömigen Partikeln befreiten Granulats durch insbesondere eine Kombination von Siebprozess und Entstaubung zur Verfügung gestellt, wobei der erfindungsgemäße Langkornsiebprozess der Entstaubung nachgeschaltet ist.

Eine Vorrichtung zum Aussieben von Partikeln vorbestimmter Größe einer Längenstreckung x umfassend zumindest ein eine Fläche aufspannendes Sieb mit einer Maschenweite y zeichnet sich dadurch aus, dass das Sieb mit der Maschenweite y mit y < x von einer Abdeckung mit einem Spaltabstand Δs mit Δs < x abgedeckt ist und dass der Transportweg der Partikel zwischen dem Sieb und der Abdeckung verläuft. Dabei kann die Abdeckung selbsttätig schwerkraftbedingt auf den auf dem Sieb geförderten Partikeln aufliegen. Die Abdeckung sollte aufgabenseitig eine trichterförmige Aufgabeöffnung begrenzen, durch die die Partikel dem Sieb zuführbar sind.

Bei der Abdeckung kann es sich um eine Folie handeln, die eine Dicke zwischen 100 µm und 3 mm, insbesondere im Bereich zwischen 500 µm und 1 mm aufweist. Das Flächengewicht sollte zwischen 5 mg/cm² und 150 mg/cm² liegen.

Bei der Folie kann es sich auch um eine mit einem Fluid gefüllte Folie handeln. Hierdurch ergibt sich der Vorteil, dass das Gewicht der "Folie" auf einfache Weise einstellbar und auf die abzusiebenden Partikel ausgelegt werden kann.

Alternativ besteht die Möglichkeit, dass die Abdeckung eine eigensteife Platte ist. Dabei ist die Abdeckung schwenkbar um eine oberhalb des aufgabeseitigen Querrands des Siebes fixiert.

In einer weiteren hervorzuhebenden Ausgestaltung der Erfindung ist vorgesehen, dass dem als erstem Sieb ein weiteres Sieb als zweites Sieb mit einer Maschenweite z mit z < y vorgeschaltet ist. Die Maschenweite y des ersten Siebes sollte zwischen 2 und 5 mm betragen. Die Maschenweite z des zweiten Siebes sollte vorzugsweise zwischen 0,3 mm und 1 mm, insbesondere zwischen 0,5 mm und 0,8 mm liegen.

Zum Absaugen von Feinstpartikeln wie Staub sollte ober- und unterhalb des zweiten Siebs eine Absaugung angeordnet sein. Insbesondere ist oberhalb des Siebs eine Absaugung vorgesehen, wobei sich die Absaugung über die gesamte Breite des Siebes erstrecken sollte. Vorzugsweise ist vorgesehen, dass sich der Querschnitt der siebseitigen Öffnung der Absaugung beläuft auf a x b mit 5 cm ≤ a ≤ 1 mit 1 = Sieblänge und b = Siebbreite.

Das erste bzw. zweite Sieb sollte mit einer Vibrationseinrichtung verbunden sein, die einen Magnetvibrator aufweisen kann. Das erste bzw. zweite Sieb kann dabei Boden einer Siebrinne sein, wobei das erste Sieb und das zweite Sieb ggfs. Abschnitte einer einzigen Siebrinne sind. Das Sieb bzw. die Siebrinne kann auch auf einem Vibrationsförderer montiert sein.

In weiterer Ausgestaltung der Erfindung ist vorgesehen, dass das abzusiebende Granulat vor Aufgabe auf das erste Sieb an einer Absaugöffnung vorbei herabfällt, um eine überaus wirksame Entstaubung zu erreichen.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung von der Zeichnung zu entnehmenden bevorzugten Ausführungsbeispielen.

### Es zeigen:

- Fig. 1 a: eine Prinzipdarstellung einer ersten Ausführungsform einer Siebvorrichtung,
- Fig. 1b: eine Prinzipdarstellung einer zweiten Ausführungsform einer Siebvorrichtung,
- Fig. 2: eine Prinzipdarstellung zum Absieben von Partikeln,
- Fig. 3: eine Prinzipdarstellung von auf einem Sieb sich bewegenden Partikeln,
- Fig. 4: eine Prinzipdarstellung zur Verdeutlichung des erfindungsgemäßen Verfahrens,
- Fig. 5: einen Ausschnitt einer Ausführungsform einer Siebvorrichtung,
- Fig. 6: eine Prinzipdarstellung eines Sieb mit Abdeckung,
- Fig. 7: eine Darstellung von abgesiebten Langkörnern und
- Fig. 8: eine Darstellung der abgesiebten Gutfraktion.

Anhand der den Figuren zu entnehmenden Prinzipdarstellungen soll die erfindungsgemäße Lehre näher erläutert werden, aufgrund der aus einem Granulat bzw. einer Granulatmischung eine oder mehrere gewünschte Materialfraktionen ausgesiebt bzw. entfernt werden können. Dabei ist das Ziel, eine Fraktion (Gutfraktion) zu erhalten, deren Partikel innerhalb vorgegebener Dimensionen eine geometrisch gleiche Geometrie aufweisen, wobei Staubpartikel sowie Partikel, deren Aspektverhältnis größer 3:1 ist, entfernt sind (Fig. 7). Partikel, deren Länge grundsätzlich kleiner als 5 mm ist, sollen auch dann der sogenannten Gutfraktion zugeordnet werden, wenn das Aspektverhältnis größer 3:1 ist (Fig. 8).

Zu den Fig. 7 und 8 ist anzumerken, dass die den Partikeln zugeordneten Zahlen das Aspektverhältnis angeben.

Bei dem Granulat bzw. Granulatgemisch handelt es sich insbesondere um zerkleinertes Poly-Siliciummaterial, das aus der Gasphase aus Trichlorsilan in reduzierendem Wasserstoff abgeschieden worden ist, ohne dass jedoch hierdurch eine Beschränkung der erfindungsgemäßen Lehre erfolgt. Die entsprechenden Partikel sind von flacher bis zylindersymmetrischer Form. Das zerkleinerte Material wird z. B. zum Ziehen von Kristallen einer Schmelze zugeführt. Dies erfolgt über Rohrleitungen, die Knicke und Ecken aufweisen können. Daher muss sichergestellt sein, dass Partikel, die den zuvor aufgezeigten Nebenbedingungen nicht gehorchen, aus dem Granulat entfernt werden, da anderenfalls die Gefahr besteht, dass sich die Partikel in den Leitungen verhaken und somit diese verschließen.

Auch wenn erwähntermaßen das erfindungsgemäße Verfahren vorzugsweise für zerkleinerte Poly-Silicium-Rohlinge bestimmt ist, ist hierdurch eine Beschränkung der erfindungsgemäßen Lehre nicht zu sehen. Vielmehr bezieht sich die Erfindung ganz allgemein auf Granulate aus Halbleitermaterial wie Silicium, Germanium, GaAs, GaP, CdS, CdTe, CuInSe₂ und andere Verbindungshalbleiter aus der Sorte III-V, II-VI, aber auch auf Werkstoffe wie SiO₂ als Grundmaterial für die Herstellung von Quarz, Gläsern sowie keramischen Materialien wie SiC, Al₂O₃, Si₃N₄ und andere Stoffe, die als Granulat verarbeitet werden. Des Weiteren können auch nadelförmige Metallteile oder Partikel entfernt werden.

Um Granulat, d. h. die das Granulat bildenden Partikel in die gewünschten Fraktionen zu trennen, wird das Granulat einer Vibrationsrinne 10 zugeführt, die ein in Schwingung versetztes Gehäuse 12 aufweist und im Abstand zur Bodenwandung 14 ein eine Ebene aufspannendes Sieb 18 umfasst. Über das aus Kunststoff bestehende Sieb 18 wird das Granulat, also die in Fig. 1 prinzipiell dargestellten Partikel 16, 20 gefördert, um eine gewünschte Trennung von Fraktionen nachstehend beschriebener Art vorzunehmen. Unterhalb des Siebs 18 befindet sich ein Trichter 22, der in einer Öffnung mündet, unterhalb der eine Aufnahme 24 für die Partikel angeordnet ist, die das Sieb 18 durchsetzen. Auswurfsseitig, also am unteren Ende des Siebs 18, befindet sich eine weitere Aufnahme 26, über die die Partikel aufgenommen werden, die das Sieb 18 nicht durchsetzen. Hierbei handelt es sich um die zuvor erläuterten Partikel mit einem Aspektverhältnis > 3:1.

Die Vibrationsvorrichtung 10 nach Fig. 1a weist einen Magnetvibrator 28 auf, der mit dem Gehäuse 12 verbunden ist und dieses in Schwingung versetzt. Das Gehäuse 12 selbst kann über prinzipiell dargestellte Federn 30, 32 auf einer Unterlage abgestützt sein.

Im Ausführungsbeispiel verläuft das Sieb 18 zur Horizontalen (Linie 34) unter einem Winkel α, der zwischen 0° und 60°, vorzugsweise im Bereich zwischen 0° und 20° liegt. Dabei liegt der Aufgabepunkt oberhalb des Auswurfbereichs.

In Fig. 3 ist rein prinzipiell ein Ausschnitt des Siebs 18 dargestellt. Die Transportrichtung der auf dem Sieb vorhandenen Partikel ist durch den Pfeil 34 angedeutet.

Dadurch, dass das Sieb 18 in Vibration versetzt wird, werden die Partikel auf in etwa Wurfparabeln 36 bewegt, wodurch sich längliche Partikel 38 aufrichten (Darstellung 40) und somit durch die Maschen des Siebs 18 hindurchfallen können. Handelt es sich bei dem Partikel 38 um ein solches, das das zu vermeidende Aspektverhältnis mit einer Länge aufweist, die größer als die Maschenweite ist, so können die zuvor aufgezeigten Nachteile auftreten, die beim Fördern der Fraktion von Partikeln auftreten, die das Sieb 18 durchsetzen und eine maximale Längenerstreckung aufweist, die kleiner als die Maschenweite ist. Insbesondere weisen diese Partikel im Falle von Poly-Silicium ein Aspektverhältnis < 3 : 1 auf.

Um das Aufrichten der Partikel 38 auszuschließen, ist erfindungsgemäß vorgesehen, dass oberhalb des Siebes 18 eine Abdeckung 42 verläuft, die sicherstellt, dass die Partikel 38 sich nicht aufstellen können, wie der Fig. 4 zu entnehmen ist.

Die Partikel des Granulates werden zwischen der Abdeckung 42 und dem Sieb 18 entlang diesem gefördert (Pfeil 34), ohne dass das Risiko besteht, das die auch als Langkorn zu bezeichnenden Partikel mit dem Aspektverhältnis > 3:1 sich in einem Umfang aufrichten können, dass diese die Maschen des Siebes 18 durchsetzen.

Bei der Abdeckung 42 handelt es sich um eine dünne Folie 114, die z. B. eine Dicke zwischen 50 µm und 3 mm aufweist. Die abzusiebenden Partikel gelangen zwischen die Folie 42 und das Sieb 18, wobei gleichmäßig geformte Partikel mit einer maximalen Längenerstreckung, die kleiner als die Maschenweite ist, durch die Siebmaschen hindurchfallen. Demgegenüber werden die Langkörner durch die Abdeckung 42 daran gehindert, sich aufzurichten und durch das Sieb 18 zu fallen.

Dadurch, dass die Abdeckung als Folie 114 ausgebildet ist, ergibt sich der Vorteil, dass sich der Abstand zwischen der Folie, also der Abdeckung 42 und der Oberfläche des Siebbodens auf die Form der Partikel bzw. deren Größe automatisch einstellt, so dass ein optimales Absieben möglich ist. Dabei kann die Folie gegebenenfalls mit einem Fluid gefüllt sein, quasi eine flexible flache Tasche oder ein Beutel sein, um ein gewünschtes Gewicht zu erreichen, mit dem die Folie auf den Partikeln aufliegt.

Es besteht keine Verstopfungsgefahr, da die Folie 114 bei größeren Partikeln ausweichen kann, eine Möglichkeit, die fixierte Platten nicht bieten. Sofern gewünscht, kann auf die Folie neben deren Gewicht gegebenenfalls eine zusätzliche Kraft einwirken, um einen gewünschten Druck auf die abzusiebenden Partikel auszuüben, ohne dass jedoch die Flexibilität und das automatische Ausrichten auf die Partikel verloren geht.

Durch diese Maßnahmen gelingt es effektiv, Langkörner abzusieben, so dass selbst Einzelkörner in sehr geringen Mengen von z. B. nur 1 Gew.-% aus der Gesamtmenge ausgesiebt werden können. Die Langkörner fallen am Ende des Siebes 18 aus der Förderrinne 12 und werden von dem Behältnis 26 aufgesammelt.

Die Verwendung einer Folie 114 als die Abdeckung 52 zeigt den Vorteil, dass eine Selbstjustage erfolgt, da die Folie schwerkraftbedingt auf den Partikeln aufliegt, so dass eine Anpassung an die Erstreckung der Partikel senkrecht zur von dem Sieb 18 aufgespannten Ebene erfolgt. Ungeachtet dessen stellt das Gewicht der Folie 114 sicher, dass sich die Partikel nicht im zuvor aufgezeigten Sinne aufrichten können.

Anstelle einer Folie 114 kann auch eine Platte 44 benutzt werden, wie dies rein prinzipiell der Fig. 6 zu entnehmen ist. So verläuft oberhalb des Siebs 18 eine Abdeckung 48, die um eine Achse 46 schwenkbar ist, die sich quer zur Sieblängsachse und im Aufgabebereich des Siebs 18 erstreckt. Auch hierdurch ergibt sich eine selbstjustierende Anpassung an die entlang des Siebs 18 geförderten Partikel.

Aufgabeseitig ist die Platte 44 gebogen, um einen Einlauftrichter 48 für die aufzugebenden Partikel zur Verfügung zu stellen. Im Bereich des Einlauftrichters 48 befindet sich eine geschlossene Bodenplatte 19, die in das erste Sieb 18 übergeht.

Nach einem weiteren Aspekt der Erfindung ist dem Sieb 18 mit der Abdeckung 42 ein weiteres Sieb 50 kleinerer Maschenweite vorgeschaltet (Fig. 2). Dabei können die Siebe 18 und 50 in einer Siebvorrichtung vorgesehen sein. Die Siebe 18, 50 können von einer vibrierenden Siebrinne, die zur Horizontalen geneigt verlaufen kann, oder von einem horizontalen Vibrationsförderer ausgehen.

Ein Vibrationsförderer 100 ist rein prinzipiell der Fig. 1b zu entnehmen. Dabei werden für Elemente, die im Zusammenhang mit der Fig. 1a erläutert worden sind, die gleichen Bezugszeichen verwendet. Der Vibrationsförderer 100 umfasst ein Gehäuse 102 mit beispielsweise aus Metall oder abriebfestem Kunststoff bestehendem Boden 104, zu dem parallel das erste Sieb 18 verläuft, entlang der die Partikel 16, 18 gefördert werden.

Das Gehäuse 102 ist über Blattfedern 106, 108 mit einer Bodenplatte 110 verbunden, von der ein Magnet 112 ausgeht, über den der Boden 104 und damit das Gehäuse 102 entgegen der von den Blattfedern 106, 108 erzeugten Spannung angezogen wird. In Abhängigkeit von der Frequenz des Magneten 112 wird das Gehäuse 102 in Schwingung versetzt, um die Partikel 16, 20 entlang des Siebes 18 zu transportieren. Hierbei werden die Partikel 16, 20 auf Wurfparabeln 52 bewegt, die zur Horizontalen einen Winkel von vorzugsweise 30° bis 60°, insbesondere in etwa 45° aufweisen sollten, um das Fördern im erforderlichen Umfang zu ermöglichen. Damit die länglichen Partikel 38 sich nicht in einem Umfang aufrichten können, dass sie durch die Maschen des Siebes 18 fallen können, verläuft oberhalb des Siebes 18 und der Partikel 16, 20 die Abdeckung 44, die erfindungsgemäß insbesondere eine schwerkraftbedingt sich auf die Partikel 16, 20 legende Folie 114 ist. Alternativ kann auch eine um eine senkrecht zur Transportrichtung schwenkbare Platte 44 verwendet werden, die gleichfalls schwerkraftbedingt auf den Partikeln 16, 20 aufliegt.

Unabhängig davon, ob eine Platte 44 oder eine Folie 114 verwendet wird, um das unerwünschte Aufrichten der länglichen Partikel in einem Umfang zu vermeiden, dass diese durch die Maschen des Siebes 18 fallen könnten, ist einlaufseitig eine Aufgabeöffnung 48 zwischen der Folie 114 bzw. Platte 44 und dem Sieb 18 vorgesehen, die sich in Transportrichtung verjüngt, also im Schnitt eine quasi V-Form aufweist. Im Bereich der Aufgabeöffnung 48 befindet sich die geschlossene Fläche 19, die in das Sieb 18 sodann übergeht.

Das zweite Sieb 50, das eine Maschenweite vorzugsweise im Bereich zwischen 0,3 mm und 1 mm, vorzugsweise zwischen 0,5 mm und 0,8 mm aufweist, dient dazu, Feinstaub und Verunreinigungsstaub abzusieben.

Entsprechend der zuvor erläuterten Lehre werden die entlang des zweiten Siebes 50 geförderten Partikel durch die Vibration des Siebes 50 gleichfalls auf Wurfparabeln 52 bewegt und dabei geschüttelt, so dass durch die Reibung der Teilchen untereinander locker anhaftende mikrometergroße Partikel abgelöst werden. Diese können dann entweder durch das Sieb 50 nach unten (Pfeil 54) oder nach oben abgesaugt werden (Pfeil 56). Dabei ist entsprechend der Prinzipdarstellung der Fig. 5 eine Absaugvorrichtung vorgesehen, die eine Breite aufweist, die das Siebgewebe über seine gesamte Breite b abdeckt. Ferner sollte die Saugöffnung einen Querschnitt a x b aufweisen, wobei 5 cm < a ≤ Sieblänge ist. Je größer a gewählt wird, desto besser können abgelöste Mikropartikel entfernt werden und desto geringer ist die Wahrscheinlichkeit, dass Granulatpartikel, die der Gutfraktion zuzuordnen sind, mit abgesaugt werden.

Um die Absaugung energetisch günstig zu gestalten, sind entsprechend der Fig. 5 mehrere Absaugtrichter 58, 60 über dem Sieb 50 angeordnet, um die Kleinstpartikel abzusaugen.

Bei Auslegung der Förderanlage ist darauf zu achten, dass die Partikel mit möglichst niedriger kinetischer Energie auf die Wandung auftreffen, um den unerwünschten Materialabtrag zu vermeiden.

Dabei sollte die Geschwindigkeit, mit der die Partikel auf die Wandung der Vibrationseinrichtung auftreffen, nicht größer als in etwa 1 m/s betragen.

Die Schwingungsfrequenz des ersten bzw. zweiten Siebes kann im Bereich zwischen 10 Hz und 400 Hz, insbesondere zwischen 50 Hz und 60 Hz liegen. Die Fördergeschwindigkeit der Partikel entlang des ersten bzw. zweiten Siebes sollte bevorzugterweise zwischen 1 mm/s bis 100 mm/s betragen.

Typische Abmessungen des ersten Siebes 18 bzw. zweiten Siebes 50 sind:
erstes Sieb 18: Maschenweite 2,0 mm bis 3 mm, vorzugsweise 3,0 mm,
zweites Sieb 50: Maschenweite 0,3 mm bis 1 mm , vorzugsweise 0,5 mm.

Bezüglich der Absaugvorrichtung zum Absaugen der Staubpartikel werden bevorzugterweise die Absaugtrichter 58, 60 über dem Sieb 50 angeordnet. Dabei sollte die Fläche eines jeden Trichters 58, 60 betragen 20 mm x 20 mm x 70 % (bei 70% sieboffene Fläche). Die Saugleistung sollte bis 3400 1/min betragen. Absaugfläche und Saugleistung sollten des Weiteren derart aufeinander abgestimmt werden, dass die Absauggeschwindigkeit 0,1 bis 3 m/s, vorzugsweise 0,5 m/s beträgt.

Hinsichtlich der Partikel und der Gut- bzw. Langkornfraktion sind als typische Abmessungen anzugeben:

Langkorn: 1,5 mm ≤ L : B ≤ 30 mm, wobei L in etwa 3 mm bis 10 mm beträgt.

Gutfraktionspartikel: 1,5 mm ≤ L : B ≤ 10 mm, wobei L vorzugsweise im Bereich zwischen 0,5 mm und 3 mm liegt.

### Das Aspektverhältnis L : B für Unterkornpartikel sollte betragen 1,5 mm ≤ L :

B ≤ 10 mm bei einer Länge L bevorzugterweise mit L ≤ 0,5 mm.

## Patentansprüche

1. Verfahren zum Aussieben von ersten Partikeln aus einem erste und zweite Partikel umfassenden Granulat durch Fördern des Granulats entlang einer Siebfläche, wobei die ersten Partikel ein Aspektverhältnis a₁ mit a₁ ≥ n : 1, mit n = 2, 3, > 3, und die zweiten Partikel eine Dimensionierung aufweisen, die ein Hindurchfallen durch die Maschen der Siebfläche ermöglicht, wobei das Granulat entlang der Siebfläche zwischen dieser und einer sich entlang der Siebfläche erstreckenden Abdeckung (42, 44) gefördert wird und durch die Abdeckung bedingt die ersten Partikel mit ihren Längsachsen entlang der Siebfläche verlaufend ausgerichtet werden, wobei die Längenerstreckung eines jeden ersten Partikels größer als die Maschenweite des die Siebfläche bildenden Siebs (18) ist und die Längenerstreckung der zweiten Partikel gleich oder kleiner als die Maschenweite ist,
**dadurch gekennzeichnet,**
**dass** als Abdeckung eine Folie (114), die sich schwerkraftbedingt auf die Partikel auflegt, oder eine Platte (44) verwendet wird, die um eine quer zur Förderrichtung des Granulats auf der Siebfläche und im Bereich des aufgabenseitigen Querrands des Siebs verlaufende Achse (46) derart schwenkbar ist, dass eine Anpassung eines zwischen der ersten Siebfläche und der Abdeckung verlaufenden Spalts in Abhängigkeit von Größe und/oder Form der Partikel erfolgt.

2. Verfahren nach Anspruch 1,
**dadurch gekennzeichnet,**
**dass** als Folie eine solche mit einem Flächengewicht G_{F} mit 5 mg/cm² ≤ G_{F} ≤ 150 mg/cm² und/oder eine solche mit einer Dicke d_{F} mit 100 µm ≤ d_{F} ≤ 3 mm verwendet wird.

3. Verfahren nach zumindest einem der vorhergehenden Ansprüche,
**dadurch gekennzeichnet,**
**dass** die erste Siebfläche zur Horizontalen unter einem Winkel α mit 0° ≤ α ≤ 60°, insbesondere 0° ≤ α ≤ 20° eingestellt wird.

4. Verfahren nach zumindest einem der vorhergehenden Ansprüche,
**dadurch gekennzeichnet,**
**dass** die Abdeckung siebaufgabeseitig zu dem Sieb eine sich in Transportrichtung verjüngende Aufgabeöffnung begrenzt.

5. Verfahren nach zumindest einem der vorhergehenden Ansprüche,
**dadurch gekennzeichnet,**
**dass** das Granulat vor dem Fördern über die Siebfläche als erste Siebfläche über eine weitere Siebfläche als zweite Siebfläche gefördert wird, über und/oder unterhalb der letzteren und/oder mittels der letzteren Kleinstpartikel großer Oberfläche, insbesondere Staubpartikel entfernt werden, wobei insbesondere die Kleinstpartikel oberhalb und/oder unterhalb der zweiten Siebfläche über eine oder mehrere sich vorzugsweise über die gesamte Breite der Siebfläche erstreckende Absaugöffnung bzw. Absaugöffnungen abgesaugt werden und wobei vorzugsweise als Gesamtabsaugöffnung eine solche verwendet wird, die einen Querschnitt a x b mit 5 cm ≤ a ≤ 1 mit b = Breite der Siebfläche und 1 = Länge der Siebfläche aufweist.

6. Verfahren nach Anspruch 5,
**dadurch gekennzeichnet,**
**dass** als Sieb der ersten Siebfläche ein solches verwendet wird, dessen Maschenweite zwischen 2 mm und 5 mm liegt und/oder dass als Sieb der zweiten Siebfläche ein solches verwendet wird, dessen Maschenweite zwischen 0,3 mm und 1 mm, insbesondere zwischen 0,5 mm und 0,8 mm liegt.

7. Verfahren nach zumindest einem der vorhergehenden Ansprüche,
**dadurch gekennzeichnet,**
**dass** das Granulat vor Aufgeben auf die Siebfläche senkrecht herabfallend an einer Absaugöffnung vorbeigeführt wird.

8. Verfahren nach zumindest einem der vorhergehenden Ansprüche,
**dadurch gekennzeichnet,**
**dass** als Granulat zerkleinerte Poly-Silicium-Rohlinge und/oder ein aus Silicium bestehender Waferbruch und/oder Halbleitermaterial wie Silicium, Gennanium, GaAs, GaP, CdS, CdTe, CuInSe₂ und andere Verbindungshalbleiter aus der Sorte III-V, II-VI, aber auch auf Werkstoffe wie SiO₂ als Grundmaterial für die Herstellung von Quarz, Gläsern sowie keramischen Materialien wie SiC, Al₂O₃, Si₃N₄ und andere Stoffe, die als Granulat verarbeitet werden, verwendet wird.

9. Vorrichtung (10) zum Aussieben von Partikeln (16, 20, 38) vorbestimmter Größe einer Längenerstreckung x umfassend zumindest ein eine Fläche aufspannendes Sieb (18) mit einer Maschenweite y, wobei das Sieb mit einer Maschenweite y mit y < x von einer Abdeckung (42, 44) abgedeckt ist, die Partikel zwischen der Abdeckung und dem Sieb entlang dieses förderbar sind und die wirksame Spaltbreite dₛ zwischen der Abdeckung und dem ersten Sieb dₛ < x ist,
**dadurch gekennzeichnet,**
**dass** die das in Schwingung oder Vibration versetzbare Sieb (18) abdeckende Abdeckung (42) eine sich schwerkraftbedingt auf den auf dem Sieb geförderten Partikeln (16, 20, 38) auflegende Folie (114) oder eine um eine im Bereich des aufgabenseitigen Querrands des Siebs (18) verlaufende Achse (46) schwenkbare Platte (44) ist.

10. Vorrichtung nach Anspruch 9,
**dadurch gekennzeichnet,**
**dass** die Abdeckung (42) aufgabeseitig eine sich in Transportrichtung der Partikel (16, 20) verjüngende Aufgabeöffnung (48) begrenzt.

11. Vorrichtung nach Anspruch 9 oder 10,
**dadurch gekennzeichnet,**
**dass** die Folie (114) eine Dicke d_{F} mit 100 µm ≤ d_{F} ≤ 3 mm aufweist und/oder ein Flächengewicht G_{F} mit 5 mg/cm² ≤ G_{F} ≤ 150 mg/cm² aufweist.

12. Vorrichtung nach einem der Ansprüche 9 bis 11,
**dadurch gekennzeichnet,**
**dass** die Abdeckung (42) selbstjustierend auf den auf dem Sieb (18) geförderten Partikeln (16, 20, 38) aufliegt.

13. Vorrichtung nach einem der Ansprüche 9 bis 12,
**dadurch gekennzeichnet,**
**dass** das Sieb (18) zur Horizontalen einen Winkel α einschließt, wobei insbesondere der Winkel α beträgt 0° ≤ α ≤ 60°, insbesondere 0° ≤ α ≤ 20°.

14. Vorrichtung nach einem der Ansprüche 9 bis 13,
**dadurch gekennzeichnet,**
**dass** dem Sieb (18) als erstem Sieb ein weiteres Sieb (50) als das zweite Sieb vorgeschaltet ist, wobei ober- und unterhalb des weiteren Siebs (50) eine Absaugung (58, 60) angeordnet ist, die sich vorzugsweise über gesamte Breite des zweiten Siebs (50) erstreckt und wobei vorzugsweise die sich entlang des zweiten Siebs (50) erstreckende Absaugung (58, 60) einen Querschnitt a x b aufweist mit 5 cm ≤ a ≤ 1 mit b = Breite des zweiten Siebs (50) und 1 = Länge des zweiten Siebs.

15. Vorrichtung nach Anspruch 14,
**dadurch gekennzeichnet,**
**dass** das erste Sieb (18) und das zweite Sieb (50) von einer gemeinsamen Vibrationseinrichtung ausgehen, wobei insbesondere zumindest das erste Sieb (18) von einer vibrierenden Siebrinne oder einem horizontalen Vibrationsförderer (100) ausgeht und vorzugsweise die Vibrationseinrichtung einen Magnetvibrator aufweist.

16. Vorrichtung nach einem der Ansprüche 14 oder 15,
**dadurch gekennzeichnet,**
**dass** das erste Sieb eine Maschenweite y mit 2 mm ≤ y ≤ 5mm und/oder das zweite Sieb (50) eine Maschenweite z mit 0,3 mm ≤ z ≤ 1 mm, insbesondere 0,5 mm ≤ z ≤ 0,8 mm aufweist.

## Claims

1. A method for screening first particles out of a granulate comprising first and second particles by conveying the granulate along a screen surface, wherein the first particles have an aspect ratio a₁, wherein a, ≥ n : 1, with n = 2, 3, > 3, and the dimensions of the second particles allow them to fall through the mesh of the screen surface, wherein the granulate is conveyed along the screen surface between said surface and a cover (42, 44) which extends along the screen surface, and the cover causes the first particles to be aligned with their longitudinal axes extending along the screen surface, wherein the longitudinal extension of each first particle is greater than the mesh width of the screen (18) which forms the first screen surface, and the longitudinal extension of the second particles is equal to or smaller than the mesh width,
**characterized in that**
a sheet (114), which rests on the particles by virtue of gravitational force, or a plate (44) is used as the cover, which is capable of pivoting about an axis (46) which extends transversely to the direction of transport of the granulate on the screen surface and in the area of the transverse edge at the intake side of the screen in such a way that a gap which extends between the first screen surface and the cover is adjusted based upon the size and/or shape of the particles.

2. The method according to claim 1,
**characterized in that**
a sheet is used having a surface weight G_{F}, with 5 mg/cm³ ≤ G_{F} ≤ 150 mg/cm² and/or a sheet having a thickness d_{F}, with 100 µm ≤ d_{F} ≤ 3 mm.

3. The method according to at least one of the previous claims,
**characterized in that**
the first screen surface is set at an angle α, wherein 0° ≤ α ≤ 60°, especially 0° ≤ α ≤ 20°, in relation to the horizontal.

4. The method according to at least one of the previous claims,
**characterized in that**
the cover delimits at the screen intake side to the screen an intake opening, which narrows gradually in the direction of transport.

5. The method according to at least one of the previous claims,
**characterized in that**
before being conveyed over the screen surface which is a first screen surface, the granulate is conveyed over a further screen surface which is a second screen surface, over and/or below which and/or via which miniature particles with a large surface, especially dust particles, are removed, wherein particularly the miniature particles are sucked off above and/or below the second screen surface through one or more suction openings, which preferably extend over the entire width of the screen surface, wherein, preferably, as a total suction opening, an opening is used which has a cross-section a x b, with 5 cm ≤ a ≤ 1, wherein b = the width of the screen surface and 1 = the length of the screen surface.

6. The method according to claim 5,
**characterized in that**
as screen of the first screen surface a screen is used having a mesh width between 2 mm and 5 mm, and/or that as screen of the second screen surface a screen is used having a mesh width between 0.3 mm and 1 mm, especially between 0.5 mm and 0.8 mm.

7. The method according to at least one of the previous claims,
**characterized in that**
before being placed upon the screen surface, the granulate is dropped vertically past a suction opening.

8. The method according to at least one of the previous claims,
**characterized in that**
crushed polysilicon blanks are used as the granulate and/or a wafer scrap consisting of silicon is used as the granulate and/or semiconductor material such as silicon, germanium, GaAs, GaP, CdS, CdTe, CuInSe₂ and other compound semiconductors of the III-V, II-VI types, but also materials such as SiO₂ as the base material for the production of quartz, glasses, and ceramic materials such as SiC, Al₂O₃, Si₃N₄ and other materials which are processed as granulate are used as the granulate.

9. A device (10) for screening out particles (16, 20, 38) having a predetermined longitudinal extension measurement x, comprising at least one first screen (18) defining a surface and having a mesh width y, wherein the screen having a mesh width y, with y < x, is covered by a cover (42, 44), the particles can be conveyed between the cover and the screen along said screen, and the effective gap width dₛ between the cover and the first screen is dₛ < x,
**characterized in that**
the cover (42) that covers the screen (18), which can set into oscillation or vibration, is a sheet (114) which rests, by virtue of gravitational force, upon the particles (16, 20, 38) being conveyed on the screen, or a plate (44) which is capable of pivoting about an axis (46) which extends in the area of the transverse edge of the screen (18) at the intake side.

10. The device according to claim 9,
**characterized in that**
the cover (42) delimits at the intake side an intake opening (48), which narrows gradually in the direction of transport of the particles (16, 20).

11. The device according to claim 9 or 10,
**characterized in that**
the sheet (114) has a thickness d_{F}, with 100 µm ≤ d_{F ≤} 3 mm and/or a surface weight G_{F}, with 5 mg/cm² ≤ G_{F} ≤ 150 mg/cm².

12. The device according to one of the claims 9 to 11,
**characterized in that**
the cover (42) rests in a self-adjusting manner on the particles (16, 20, 38) being conveyed on the screen (18).

13. The device according to one of the claims 9 to 12,
**characterized in that**
the screen (18) forms an angle α with the horizontal, wherein especially the angle α measures 0° ≤ α ≤ 60°, especially 0° ≤ α ≤ 20°.

14. The device according to one of the claims 9 to 13,
**characterized in that**
a further screen (50), which is the second screen, is arranged upstream from the first screen (18), wherein above and below the further screen (50) a suction device (58, 60) is positioned which preferably extends along the entire width of the second screen (50), and wherein preferably the suction device (58, 60), which extends along the second screen (50), has a cross-section a x b, with 5 cm ≤ a ≤ 1, wherein b = the width of the second screen (50) and 1 = the length of the second screen.

15. The device according to claim 14,
**characterized in that**
the first screen (18) and the second screen (50) originate from a shared vibration device, wherein especially at least the first screen (18) originates from a vibrating screen trough or a horizontal vibrating conveyor (100), and preferably the vibration device has a magnetic vibrator.

16. The device according to one of the claims 14 or 15,
**characterized in that**
the first screen has a mesh width y with 2 mm ≤ y ≤ 5 mm and/or the second screen (50) has a mesh width with 0.3 mm ≤ z ≤ 1 mm, especially 0.5 mm ≤ z ≤ 0.8 mm.

## Revendications

1. Procédé pour tamiser des premières particules d'un granulat constitué de premières et de deuxièmes particules, par convoyage du granulat le long d'une surface tamisante, sachant que les premières particules présentent un rapport d'aspect a₁ tel que a₁ ≥ n : 1, où n = 2, 3, > 3, et les deuxièmes particules un dimensionnement permettant une chute à travers les mailles de la surface tamisante, que le granulat est convoyé le long de la surface tamisante entre ladite surface et un élément de recouvrement (42, 44) s'étendant le long de la surface tamisante, que du fait de la présence de l'élément de recouvrement, les premières particules sont orientées avec leurs axes longitudinaux s'étendant le long de la surface tamisante, l'extension longitudinale de chaque première particule étant supérieure à l'ouverture de maille du tamis (18) constituant la surface tamisante et l'extension longitudinale de la deuxième particule étant égale ou inférieure à l'ouverture de maille,
**caractérisé en ce**
**qu'**en tant qu'élément de recouvrement est utilisée une pellicule (114), qui s'applique sur les particules sous l'effet de la gravité, ou une plaque (44) qui peut pivoter autour d'un axe (46) s'étendant perpendiculairement au sens de convoyage du granulat sur la surface tamisante et dans la zone du bord transversal côté alimentation du tamis, et ce de manière telle qu'a lieu une adaptation d'un interstice s'étendant entre la première surface tamisante et l'élément de recouvrement en fonction de la taille et/ou de la forme des particules.

2. Procédé selon la revendication 1,
**caractérisé en ce**
**qu'**est utilisée une pellicule présentant un grammage G_{F} tel que 5 mg/cm² ≤ G_{F} ≤ 150 mg/cm² et/ou une pellicule présentant une épaisseur d_{F} telle que 100 µm < d_{F} ≤ 3 mm.

3. Procédé selon au moins une des revendications précédentes,
**caractérisé en ce**
**que** la première surface tamisante est ajustée par rapport à l'horizontale selon un angle α tel que 0° ≤ α ≤ 60°, en particulier 0° ≤ α ≤ 20°.

4. Procédé selon au moins une des revendications précédentes,
**caractérisé en ce**
**que** du côté alimentation du tamis, l'élément de recouvrement limite un orifice d'alimentation s'amincissant dans le sens de convoyage.

5. Procédé selon au moins une des revendications précédentes,
**caractérisé en ce**
**qu'**avant le convoyage sur la surface tamisante en tant que première surface tamisante, le granulat est convoyé sur une autre surface tamisante en tant que deuxième surface tamisante, que sur et/ou sous cette dernière et/ou au moyen de cette dernière des particules fines de grande surface, en particulier des particules de poussière, sont éliminées, sachant qu'en particulier les particules fines sont aspirées au-dessus et/ou au-dessous de la deuxième surface tamisante par un ou plusieurs orifice(s) d'aspiration s'étendant de préférence sur la totalité de la largeur de la surface tamisante, et que de préférence est utilisé un orifice général d'aspiration qui présente une section transversale a x b, avec 5 cm ≤ a ≤ 1, b = largeur de la surface tamisante et 1 = longueur de la surface tamisante.

6. Procédé selon la revendication 5,
**caractérisé en ce**
**qu'**en tant que tamis de la première surface tamisante est utilisé un tamis dont l'ouverture de maille est comprise entre 2 mm et 5 mm et/ou qu'en tant que tamis de la deuxième surface tamisante est utilisé un tamis dont l'ouverture de maille est comprise entre 0,3 mm et 1 mm, en particulier entre 0,5 mm et 0,8 mm.

7. Procédé selon au moins une des revendications précédentes,
**caractérisé en ce**
**qu'**avant d'arriver sur la surface tamisante, le granulat est guidé pour passer devant un orifice d'aspiration en chutant à la verticale.

8. Procédé selon au moins une des revendications précédentes,
**caractérisé en ce**
**qu'**en tant que granulat sont mis en oeuvre des ébauches de polysilicium concassées et/ou des débris de tranches de silicium et/ou un matériau semiconducteur tel que silicium, germanium, GaAs, GaP, CdS, CdTe, CuInSe₂ et autres semi-conducteurs composés des groupes III-V, II-VI, mais aussi en matériaux tels que SiO₂ en tant que matériau de base pour la fabrication de quartz, de verres ainsi que matériaux céramiques tels que SiC, Al₂O₃, Si₃N₄ et autres substances transformées en granulat.

9. Dispositif (10) pour tamiser des particules (16, 20, 38) d'une taille prédéfinie et d'une extension longitudinale x, comprenant au moins un tamis (18) délimitant une surface et ayant une ouverture de maille y, sachant que le tamis ayant une ouverture de maille y telle que y < x est recouvert par un élément de recouvrement (42, 44), que les particules peuvent être convoyées entre l'élément de recouvrement et le tamis le long dudit tamis, et que la largeur utile d'interstice d_{S} entre l'élément de recouvrement et le premier tamis est telle que d_{S} < x,
**caractérisé en ce**
**que** l'élément de recouvrement (42) qui recouvre le tamis (18) pouvant être animé d'oscillations ou de vibrations est une pellicule (114) s'appliquant sous l'effet de la gravité sur les particules (16, 20, 38) convoyées sur le tamis, ou une plaque (44) qui peut pivoter autour d'un axe (46) s'étendant dans la zone du bord transversal côté alimentation du tamis (18).

10. Dispositif selon la revendication 9,
**caractérisé en ce**
**que** du côté alimentation, l'élément de recouvrement (42) limite un orifice d'alimentation (48) s'amincissant dans le sens de convoyage des particules (16, 20).

11. Dispositif selon la revendication 9 ou 10,
**caractérisé en ce**
**que** la pellicule (114) présente une épaisseur d_{F} telle que 100 µm ≤ d_{F} ≤ 3 mm et/ou un grammage G_{F} tel que 5 mg/cm² ≤ G_{F} ≤ 150 mg/cm².

12. Dispositif selon l'une des revendications 9 à 11,
**caractérisé en ce**
**que** l'élément de recouvrement (42) s'applique en s'ajustant automatiquement sur les particules (16, 20, 38) convoyées sur le tamis (18).

13. Dispositif selon l'une des revendications 9 à 12,
**caractérisé en ce**
**que** le tamis (18) est incliné par rapport à l'horizontale selon un angle α, sachant qu'en particulier l'angle α est tel que 0° ≤ α ≤ 60°, notamment 0° ≤ α ≤ 20°.

14. Dispositif selon l'une des revendications 9 à 13,
**caractérisé en ce**
**qu'**en amont du tamis (18) en tant que premier tamis est placé un autre tamis (50) en tant que deuxième tamis, sachant qu'au-dessus et au-dessous du deuxième tamis (50) est disposé un dispositif d'aspiration (58, 60) qui s'étend de préférence sur la totalité de la largeur du deuxième tamis (50), et que le dispositif d'aspiration (58, 60) s'étendant de préférence le long du deuxième tamis (50) présente une section transversale a x b, avec 5 cm ≤ a ≤ 1, b = largeur du deuxième tamis (50) et 1 = longueur du deuxième tamis.

15. Dispositif selon la revendication 14,
**caractérisé en ce**
**que** le premier tamis (18) et le deuxième tamis (50) partent d'un dispositif vibrant commun, sachant qu'en particulier au moins le premier tamis (18) part d'une goulette de tamisage vibrante ou d'un convoyeur horizontal à vibrations (100), et que de préférence le dispositif vibrant présente un vibreur magnétique.

16. Dispositif selon l'une des revendications 14 ou 15,
**caractérisé en ce**
**que le** premier **tamis** présente une ouverture de maille y telle que 2 mm ≤ y ≤ 5mm et/ou que le deuxième tamis (50) présente une ouverture de maille z telle que 0,3 mm ≤ z ≤ 1 mm, en particulier 0,5 mm ≤ z ≤ 0,8 mm.
